# EUROPÄISCHE PATENTSCHRIFT

(11) **EP 3 356 624 B1**
(45) Veröffentlichungstag und Bekanntmachung des Hinweises auf die Patenterteilung: **06.01.2021**
(21) Anmeldenummer: 16787717.4
(22) Anmeldetag: 29.09.2016
(51) Int. Cl.: E05B 81/14, E05B 81/20, E05B 83/24

(54) **SICHERHEITSVORRICTHUNG MIT MANUELL ENTRIEGELBARER FRONTHAUBE**
SECURING DEVICE COMPRISING A MANUALLY UNLOCKABLE FRONT HOOD
DISPOSITIF DE SÉCURITÉ AVEC CAPOT AVANT DÉVERROUILLABLE MANUELLEMENT

(30) Priorität: 01.10.2015 DE 102015116669
(43) Veröffentlichungstag der Anmeldung: 08.08.2018
(73) Patentinhaber: Kiekert AG, 42579 Heiligenhaus (DE)
(72) Erfinder: NOTTEBAUM, Thorsten, 64367 Mühltal (DE)
(86) Internationale Anmeldenummer: PCT/DE2016/100455
(87) Internationale Veröffentlichungsnummer: WO 2017/054802

(56) Entgegenhaltungen:
- WO-A1-2015/113546
- DE-A1-102011 003 808
- US-A1- 2014 088 826

## Beschreibung

Die Erfindung betrifft eine Sicherheitsvorrichtung, aufweisend eine Fronthaube und ein Haubenschloss mit einem Schlosshalter, für ein Kraftfahrzeug.

Eine derartige Sicherheitsvorrichtung ist aus der DE 198 12 835 A1 bekannt. Die darin beschriebene Sicherheitsvorrichtung weist eine Fanghaken-Betätigungsanordnung auf, welche mittels einer Hebelkonstruktion verwirklicht ist und bei welcher keine rotatorischen Bauelemente auftreten. Dadurch zeichnet sich diese Sicherheitsvorrichtung durch einen sehr einfachen Aufbau aus. Ein erster Schritt zum Entriegeln einer Fronthaube ist üblicherweise durch eine Betätigung eines Bowdenzuges vom Fahrzeuginneren her ermöglicht. So ist zum Beispiel in der DE 10 2007 061 544 A1 ein Betätigungshebel für die Entriegelung einer Motorhaube beschrieben, welcher im Fahrgastraum angeordnet ist und über einen Bowdenzug mit einem Haubenschloss in mechanischer Verbindung steht. Des Weiteren offenbart die DE 10 2005 044 079 A1 eine Entriegelung eines Haubenschlosses über einen Bowdenzug. Die DE 10 2011 003 808 A1 offenbart eine Sicherheitsvorrichtung wobei ein Umschalten einer Drehfalle von der Hauptraststellung in die Vorraststellung durch ein elektrisches Bedienelement bewirkt werden kann. Das Bedienelement bewirkt dabei ein Antreiben der Sperrklinke, sodass das Umschalten der Drehfalle ausgelöst/ermöglicht wird. Aus der Vorraststellung kann danach der Schlosshalter hin zu einer Entriegelungsposition der Fronthaube, in welcher der Schlosshalter von der Drehfalle 3 freigegeben ist und die Fronthaube entriegelt ist, manuell überführt werden.

Eine Verwendung eines Bowdenzuges hat den Nachteil, dass dieser ausgehend vom Fahrzeuginneren hin zum vorderen Bereich der Fronthaube, in welchem das Haubenschloss angeordnet ist, um mehrere Komponenten im Motorraum geführt werden muss, wofür Platz im Motorraum benötigt wird und somit weniger Platz für eine Anordnung dieser Komponenten im Motorraum zur Verfügung steht. Somit schränkt die Sicherheitsvorrichtung nach dem Stand der Technik Möglichkeiten einer Anordnung anderer Komponenten im Motorraum ein und ist daher aus fertigungs- und konstruktionstechnischen Aspekten unpraktisch. Eine Verwendung des Bowdenzuges zum Entriegeln der Fronthaube ist zudem unpraktisch für einen Bediener, da dieser ein Ende des Bowdenzuges, welches sich zumeist unterhalb eines Armaturenbrett findet, suchen muss, und nur mit erheblichem Kraftaufwand den Bowdenzug bewegen kann.

Es ist daher Aufgabe der vorliegenden Erfindung, eine Sicherheitsvorrichtung der eingangs genannten Art zu schaffen, welche im Vergleich zu einer bisher bekannten Sicherheitsvorrichtung praktischer ist.

Diese Aufgabe wird erfindungsgemäß durch eine Sicherheitsvorrichtung mit den Merkmalen des Patentanspruchs 1 gelöst. Vorteilhafte Ausgestaltungen mit zweckmäßigen Weiterbildungen der Erfindung ergeben sich aus den übrigen Patentansprüchen, der Beschreibung und den Figuren.

Um eine Sicherheitsvorrichtung zu schaffen, welche im Vergleich zu einer bisher bekannten Sicherheitsvorrichtung praktischer ist, ist eine Sicherheitsvorrichtung für ein Kraftfahrzeug vorgesehen, welche eine Fronthaube und ein Haubenschloss mit einem Schlosshalter aufweist, wobei das Haubenschloss eine Drehfalle mit einer Vorraststellung und einer Hauptraststellung und einen elektrischen Antrieb hat. Der elektrische Antrieb bewirkt ein Umschalten der Drehfalle von der Hauptraststellung in die Vorraststellung, wobei in der Hauptraststellung die Fronthaube verriegelt und geschlossen ist. In der Vorraststellung der Drehfalle ist die Fronthaube von einer Verriegelungsposition der Fronthaube, in welcher der Schlosshalter mit der Drehfalle im Eingriff steht und die Fronthaube verriegelt ist, hin zu einer Entriegelungsposition der Fronthaube, in welcher der Schlosshalter von der Drehfalle freigegeben und die Fronthaube entriegelt ist, manuell überführbar. Die erfindungsgemäße Sicherungsvorrichtung unterscheidet sich hauptsächlich vom Stand der Technik, dadurch, dass sie während des Umschaltens der Drehfalle von der Hauptraststellung in die Vorraststellung eine mechanische Wirkverbindung zwischen dem elektrischen Antrieb und der Drehfalle aufweist.

Der elektrische Antrieb ist bevorzugt über einen Schalter und/oder ein Steuergerät, welcher bzw. welches mit dem elektrischen Antrieb über zumindest ein Kabel verbunden ist, steuerbar, einschaltbar und/oder ausschaltbar und bevorzugt in eine erste Richtung drehend steuerbar und optional in eine zweite zur ersten entgegengesetzt orientierten Richtung drehend steuerbar. Insbesondere bewirkt eine Drehbewegung des elektrischen Antriebes ein Umschalten der Drehfalle von der Hauptraststellung in die Vorraststellung.

Dadurch, dass der elektrische Antrieb über ein Kabel mit dem Schalter und/oder dem Steuergerät verbunden ist, kann auf einen durch den Motorraum geführten Bowdenzug verzichtet werden, wobei eine Anordnung anderer Komponenten im Motorraum erleichtert ist. Auch kann ein Schalter, mit welchem der elektrische Antrieb betätigbar ist, an einer beliebigen Stelle eines Armaturenbrettes des Kraftfahrzeuges angeordnet werden, so dass die Sicherheitsvorrichtung für einen Bediener leichter zu entriegeln und damit praktischer ist.

In der Hauptraststellung ist die Drehfalle in einer Öffnungsdrehrichtung, welche durch eine Drehung der Drehfalle von der Hauptraststellung in die Vorraststellung vorgegeben ist, gesperrt. Die Drehfalle weist ein Einlaufmaul auf, welches durch einen Lastarm und einem Fangarm gebildet ist, wobei in der Hauptraststellung das Einlaufmaul den Schlosshalter derart umgreift, dass eine Bewegung des Schlosshalters blockiert ist. Insbesondere ist die Fronthaube manuell unbeweglich, wenn sich die Drehfalle in der Hauptraststellung befindet, im Besonderen nicht mit einem Handgriff rein mechanisch lösbar. Der Schlosshalter kann als Bolzen, Stift oder Schließbügel und das Einlaufmaul gabelförmig ausgeführt sein. Insbesondere ist der Schlosshalter in der Hauptraststellung mittels des Lastarmes blockiert. Der Schlosshalter kann generell als ein Verbindungselement zwischen der Drehfalle und der Fronthaube angesehen werden, welches unmittelbar mit der Drehfalle zusammenwirkt und mithilfe der Drehfalle verriegelbar und entriegelbar ist, wobei eine Verriegelung oder Entriegelung des Schlosshalters eine Verriegelung bzw. eine Entriegelung der Fronthaube bewirkt.

Nach vorteilhafter Ausgestaltung ist der Schlosshalter an der Fronthaube und die Drehfalle an einem ortsfesten Bauteil der Sicherheitsvorrichtung angeordnet. In einer davon verschiedenen Ausführungsform kann der Schlosshalter auch an einem ortsfesten Bauteil der Sicherheitsvorrichtung und die Drehfalle an der Fronthaube angeordnet sein. Die dadurch größere Massenträgheit der Fronthaube kann beim Schließen der Fronthaube einen Rückpralleffekt der Fronthaube, welchem bevorzugt in der Vorraststellung der Lastarm der Drehfalle entgegengewirkt, reduzieren.

Insbesondere ist durch den elektrischen Antrieb des Haubenschlosses eine Anordnung der Drehfalle an der Fronthaube deutlich erleichtert, da bei dieser Ausführungsform lediglich ein Kabel anstatt eines Bowdenzuges entlang der beweglichen Fronthaube geführt werden muss. Eine Anordnung der Drehfalle an der Fronthaube kann aus fertigungstechnischer Sicht dahingehend vorteilhaft sein, dass die Drehfalle und der elektrische Antrieb besser an einer einzelnen Fronthaube montierbar sind als in einem schon bestückten Motorraum.

Vorzugsweise weist das Haubenschloss ein Drehfallenblockierelement, wie zum Beispiel eine Sperrklinke, auf, welches die Drehfalle in der Hauptraststellung und/oder in der Vorraststellung sperrt, wobei mit einem Sperren ein Blockieren der Drehfalle in Öffnungsdrehrichtung meint. Darüber hinaus liegt es im Rahmen der Erfindung, dass die Drehfalle eine Vorrastkontur und eine Hauptrastkontur hat, welche mit einer Gegenrastkontur des Drehfallenblockierelementes bei einer Drehung der Drehfalle in Öffnungsdrehrichtung und in eine Schließdrehrichtung, welche entgegengesetzt zur Öffnungsdrehrichtung orientiert ist, jeweils voneinander unabhängig zusammenwirken können.

Besonders vorteilhaft passiert bei einer Drehung der Drehfalle in Schließdrehrichtung die Vorrastkontur bzw. die Hauptrastkontur die Gegenrastkontur der Sperrklinke. Befindet sich die Vorrastkontur bzw. die Hauptrastkontur in Schließdrehrichtung gesehen vor der Gegenrastkontur der Sperrklinke, rastet die Gegenrastkontur, bevorzugt federbeaufschlagt, in die Vorrastkontur bzw. die Hauptrastkontur ein und blockiert eine Drehung der Drehfalle in Öffnungsdrehrichtung, wobei die Drehfalle die Vorraststellung bzw. Hauptraststellung einnimmt. Vorteilhafterweise beaufschlagt ein Drehfallenfederelement die Drehfalle in Öffnungsdrehrichtung, wodurch in der Vorraststellung bzw. der Hauptraststellung entsprechend die Vorrastkontur bzw. die Hauptrastkontur gegen die Gegenrastkontur gepresst gehalten ist. Das Drehfallenfederelement ist bei einer Bewegung der Fronthaube in Richtung Schließstellung spannbar, wobei der Schlosshalter die Drehfalle berührt. Ein gespanntes Drehfallenfederelement kann ein Umschalten der Drehfalle von der Hauptraststellung in die Vorraststellung ermöglichen, wobei ein solches Umschalten mittels des elektrischen Antriebes auslösbar ist, zum Beispiel durch ein Antreiben der Sperrklinke.

Eine spezielle Ausgestaltung sieht vor, dass die Drehfalle über die Vorraststellung hinaus ohne ein Sperren mittels der Sperrklinke in Öffnungsdrehrichtung unbeweglich ist, d.h. dass die Drehfalle mit der Vorraststellung eine Öffnungsendstellung aufweist. In einer davon verschiedenen Ausführungsform weist die Drehfalle eine Öffnungsendstellung auf, bei welcher die Drehfalle von der Vorraststellung aus in Öffnungsdrehrichtung gedreht ist.

In der Hauptraststellung der Drehfalle ist die Fronthaube geschlossen. Geschlossen bedeutet, dass sich die Fronthaube, welche in einer ersten Richtung in eine Offenstellung und in einer zweiten, entgegengesetzt zur ersten, Richtung bis hin zu einer Schließstellung beweglich, insbesondere schwenkbar und/oder drehbar, ist, in der Schließstellung befindet und über die Schließstellung hinaus in die zweite Richtung weder manuell noch maschinell beweglich ist. Vorteilhafterweise ist bei geschlossener Fronthaube vorgesehen, dass ein elastisches Element der Sicherheitsvorrichtung, wie zum Beispiel ein Dichtgummi, welches in der Schließstellung an der Fronthaube angrenzt oder an der Fronthaube angeordnet ist, zusammengepresst ist. Als Fronthaube ist im Sinne der Erfindung eine Haube gemeint, welche in Fahrtrichtung des Kraftfahrzeuges vor einer Windschutzscheibe des Kraftfahrzeuges angeordnet ist. Ausgehend von der Hauptraststellung der Drehfalle bewirkt der elektrische Antrieb bei dessen Aktivierung bzw. Steuerung ein Umschalten der Drehfalle von der Hauptraststellung in die Vorraststellung. Der elektrische Antrieb kann beispielsweise vom Fahrzeuginneren oder mittels einer Fernbedienung vom Fahrzeugäußeren her aktivierbar sein. Erfindungsgemäß bewegt die Drehfalle beim Umschalten von der Hauptraststellung in die Vorraststellung über den Schlosshalter die Fronthaube in Richtung der Offenstellung der Fronthaube. In der Vorraststellung ist die Drehfalle, vorzugsweise über die Sperrklinke, in Öffnungsdrehrichtung blockiert und der Schlosshalter steht, sofern sich die Fronthaube in der Verriegelungsposition befindet, mit der Drehfalle im Eingriff.

Erfindungsgemäß ist die Fronthaube in der Vorraststellung von der Verriegelungsposition hin zur Entriegelungsposition manuell, d.h. für einen Bediener der Sicherheitsvorrichtung, überführbar, wobei die Fronthaube in der Verriegelungsposition bevorzugt federbeaufschlagt gehalten ist. Manuell überführbar meint im Sinne der Erfindung insbesondere ausschließlich mechanisch, d.h. stromlos und ohne elektrische Hilfsmittel. Mit anderen Worten ist die Fronthaube in der Vorraststellung durch einen Bediener mechanisch entriegelbar. Besonders vorteilhaft hat die Sicherheitsvorrichtung eine Handhabe zum Bewegen der Fronthaube von der Verriegelungsposition hin zur Entriegelungsposition. Im Detail kann auch eine Überführung der Handhabe in eine zugängliche Bedienstellung beim Umschalten der Drehfalle von der Hauptraststellung in die Vorraststellung vorgesehen sein.

Dadurch, dass die Fronthaube in der Verriegelungsposition der Fronthaube und der Vorraststellung der Drehfalle verriegelt ist, ist ausgehend von einem geschlossenen Zustand der Fronthaube eine zweifache Betätigung der Sicherheitsvorrichtung zum Entriegeln der Fronthaube vorgesehen. Zum einen eine Aktivierung des elektrischen Antriebes zum Umschalten der Drehfalle von der Hauptraststellung in die Vorraststellung und zum anderen ein manuelles Überführen der Fronthaube von der Verriegelungsposition hin zur Entriegelungsposition. Diese Redundanz verleiht der erfindungsgemäßen Sicherheitsvorrichtung eine höhere Sicherheit im Vergleich zu einer Sicherheitsvorrichtung ohne ein zusätzliches manuelles Überführen der Fronthaube in die Entriegelungsposition bzw. ohne eine Betätigung eines elektrischen Antriebes.

Das Umschalten der Drehfalle von der Hauptraststellung in die Vorraststellung ist erfindungsgemäß mittels des elektrischen Antriebes bewirkt, welcher bevorzugt eine Abtriebswelle aufweist. Dies kann in einer speziellen Ausgestaltung über einen Auslösehebel, welcher über die Abtriebswelle beaufschlagt ist, realisiert sein, wobei der Auslösehebel bei einer Bewegung der Abtriebswelle ein Entrasten der Drehfalle aus der Hauptraststellung bewirkt. Beispielsweise kann der Auslösehebel entgegen einer Federkraft, welche auf die Sperrklinke wirkt, die Sperrklinke bewegen und die Gegenrastkontur von der Hauptrastkontur wegbewegen bzw. aus der Rastposition befreien. Demnach kann das Bewirken des Umschaltens der Drehfalle von der Hauptraststellung in die Vorraststellung auch, in an sich nicht erfindungswesentlicher Weise, ein Auslösen dieses Umschaltens umfassen.

Weiterhin ist es möglich, dass der Auslösehebel bei einer Bewegung der Abtriebswelle eine vorgespannte Kraftfeder freigibt, welche die Sperrklinke entgegen ihrer Federaufschlagung entrastet. Diese Variante hat den Vorteil, dass der elektrische Antrieb kleiner dimensioniert werden kann, da lediglich die vorgespannte Kraftfeder mittels des Antriebes gelöst werden muss. Jedoch kann bei dieser Ausgestaltung ein zusätzliches Getriebe zum Spannen der Kraftfeder mittels des elektrischen Antriebes notwendig sein. Vorteilhafterweise ist die Kraftfeder bei einer Drehung der Drehfalle in Schließdrehrichtung spannbar, bevorzugt gewichtskraftunterstützt durch eine Bewegung der Fronthaube in Richtung Schließstellung spannbar.

Eine weitere Ausgestaltung kann vorsehen, dass die Abtriebswelle des elektrischen Antriebes unmittelbar auf die Sperrklinke wirkt und bei einer Aktivierung des elektrischen Antriebes die Gegenrastkontur der Sperrklinke aus der Hauptrastkontur entrastet. Vorteilhaft bei dieser Ausgestaltung ist, dass kein Übertragungsglied zwischen der Abtriebswelle und der Sperrklinke nötig ist.

Die Fronthaube hat eine Vorderkante, eine Hinterkante und zwei Seitenkanten, wobei die Vorderkante in Fahrtrichtung des Kraftfahrzeuges, an welchem die Fronthaube montierbar ist, gesehen vor der Hinterkante liegt. Weiterhin weist die Sicherheitsvorrichtung eine Lagerung für die Fronthaube auf, wobei die Lagerung mit zumindest einem ersten Drehgelenk, vorzugsweise einem zweiten Drehgelenk, einem ersten Anschlusselement und einem zweiten Anschlusselement ausgerüstet ist. Im Regelfall ist das erste und das zweite Drehgelenk im Bereich der Hinterkante angeordnet. Das erste Drehgelenk koppelt das erste Anschlusselement drehbar mit dem zweiten Anschlusselement, wobei bevorzugt die Fronthaube an dem ersten oder dem zweiten Anschlusselement fest montiert ist. Besonders vorteilhaft ist das zweite Anschlusselement gegenüber dem ersten Anschlusselement verschiebbar angeordnet, um eine Beweglichkeit der Fronthaube ausgehend von der Verriegelungsposition hin zur Entriegelungsposition bereitzustellen.

In vorteilhafter Weise ist das erste oder das zweite Drehgelenk in Form eines Wälzlagers mit einem Innenring, einem Außenring und Wälzkörpern ausgebildet. In einer speziellen Ausführungsform können der Innenring fest an dem zweiten Anschlusselement, der Außenring an dem ersten Anschlusselement verschiebbar angeordnet und die beiden Anschlusselemente über die Wälzkörper drehbar miteinander gekoppelt sein.

Eine besondere Möglichkeit sieht vor, dass das erste Drehgelenk oder das zweite Drehgelenk in einem Langloch des ersten Anschlusselementes oder des zweiten Anschlusselementes geführt ist. Zum Beispiel kann für den Fall, dass das erste oder zweite Drehgelenk als Wälzlager ausgeführt ist, der Außenring an einer Fläche des Langloches des ersten Anschlusselementes gleitend oder rollend aufgenommen sein und der Innenring des Wälzlagers mit einem Zapfen des zweiten Anschlusselements verbunden sein.

Eine weitere Ausgestaltung der Lagerung sieht eine Anordnung von vier Wälzlagern in dem Langloch des ersten Anschlusselementes vor, wobei die vier Wälzlager zwei übereinander liegende Wälzlagerreihen ausbilden, deren Innenringe fest mit einem Koppelelement verbunden sind. In dieser Ausgestaltung verbindet das erste oder zweite Drehgelenk das Koppelement drehbar mit dem zweiten Anschlusselement. In dieser Ausgestaltung ist eine verschiebbare Kopplung des ersten Anschlusselementes mit dem zweiten Anschlusselement und damit eine Verschiebbarkeit der Fronthaube mithilfe der Verschiebbarkeit der vier Wälzlager innerhalb des Langloches realisiert.

Eine Verschiebbarkeit zwischen dem ersten und dem zweiten Anschlusselement kann in Form einer rein translatorischen Verschiebbarkeit vorgesehen sein, kann aber in einer weiteren Ausgestaltung über ein Getriebe der Sicherheitsvorrichtung in Form einer Kombination aus einer Translation und einer Drehung realisiert sein. Vorzugsweise ist das zweite Anschlusselement drehfest mit der Fronthaube verbunden und das erste Anschlusselement an einem ortsfesten Karosserieteil der Sicherheitsvorrichtung drehfest angeordnet.

Im Rahmen einer verschiedenen Ausgestaltung ist das erste und das zweite Anschlusselement fest an dem ersten Drehgelenk angeordnet und eines der beiden Anschlusselemente verschiebbar an der Fronthaube oder an einem ortsfesten Karosserieteil der Sicherheitsvorrichtung angeschlossen.

In einer besonderen Ausführungsform ist bei einer Bewegung der Fronthaube von der Verriegelungsposition hin zur Entriegelungsposition eine von der Lagerung wegführende Verschiebung des Schlosshalters vorgesehen. In dieser Ausführungsform befindet sich der Schlosshalter in der Entriegelungsposition der Fronthaube weiter entfernt von der Lagerung als in der Verriegelungsposition der Fronthaube. Des Weiteren kann bei dieser Ausführungsform vorgesehen sein, dass eine Öffnung des Einlaufmauls der Drehfalle in der Vorraststellung im Wesentlichen in Richtung der Vorderkante ausgerichtet ist und eine Bewegung der Fronthaube von der Verriegelungsposition hin zur Entriegelungsposition in Richtung der Vorderkante orientiert ist, was meistens mit einer Zugbeaufschlagung im Bereich der Vorderkante einhergeht. Eine solche Zugbeaufschlagung lässt sich besonders gut ergonomisch mit einer anschließenden Zugbeaufschlagung der Vorderkante in Richtung Offenstellung der Fronthaube verbinden. Daher ist bei dieser Ausführungsform der Bedienkomfort dahingehend hoch, dass eine Bewegung zum Entriegeln der Fronthaube flüssig in eine Bewegung zum Öffnen der Fronthaube übergehen kann. Hierzu kann in vorteilhafter Weise eine Rampe vorgesehen sein, welche eine Bewegung der Vorderkante nach oben, d.h. in Richtung Offenstellung, lenkt. Ein weiterer Vorteil dieser Ausgestaltung ist, dass im Bereich der Lagerung der Fronthaube kein zusätzlicher Platz für eine bewegliche Hinterkante geschaffen werden muss und somit Bauraum eingespart wird.

In einer davon verschiedenen Variante befindet sich der Schlosshalter in der Entriegelungsposition der Fronthaube näher an der Lagerung als in der Verriegelungsposition. Dabei ist eine Bewegung der Fronthaube von der Verriegelungsposition hin zur Entriegelungsposition in Richtung der Hinterkante orientiert, was meistens mit einer Druckbeaufschlagung im Bereich der Vorderkante einhergeht. Bei dieser Ausführungsform ist eine Öffnung des Einlaufmauls der Drehfalle in der Vorraststellung im Wesentlichen in Richtung der Hinterkante ausgerichtet. Zum einen kann der Bedienkomfort gegenüber der Variante, bei welcher die Vorderkante zum Entriegeln der Fronthaube mit Zug beaufschlagt werden muss, höher sein, da ein Drücken für einen Bediener sich weniger anstrengend als ein Ziehen anfühlt und motorisch einfacher ist, da die Fronthaube nicht ergriffen werden muss.

Zum anderen kann die Sicherheitsvorrichtung bei dieser Variante auch ein Element eines Fussgängeraufprallschutzes bereitstellen. In vorteilhafter Weise kann die Drehfalle über den elektrischen Antrieb von der Hauptraststellung hin zur Vorraststellung gedreht werden, sobald ein Aufprall detektiert wird. Meistens ist eine Federbeaufschlagung der Fronthaube in Richtung Schließstellung, d.h. in Richtung der Vorderkante, vorgesehen, so dass in der Vorraststellung der Drehfalle ein Objekt beim Aufprall auf die Fronthaube federnd über Reibkräfte zwischen dem Objekt und der Fronthaube in Richtung der Vorderkante abbremsbar ist. Eine federnde Abbremsung bewirkt eine Verringerung der maximalen Verzögerungswerte des Objektes und kann entscheidend zur Fußgängersicherheit beitragen. Im Detail kann die Sicherheitsvorrichtung einen Crashsensor im Bereich der Vorderkante vorsehen, mit welchem ein Aufprall eines Objektes mit einer Masse von 30 bis 200 kg detektierbar ist. In weiterer Ausgestaltung kann die Sicherheitsvorrichtung bei erfolgter Detektion dieses Aufpralls eine Weiterleitung eines Aktivierungssignals an den elektrischen Antrieb vorsehen, welcher ein Umschalten der Drehfalle von der Hauptraststellung in die Vorraststellung bewirkt. Eine Kombination der Merkmale, wie das Vorsehen des Crashsensors und der Bewegungsrichtung der Fronthaube von der Verriegelungsposition hin zur Entriegelungsposition, welche zur Hinterkante gerichtet ist, und die Federbeaufschlagung der Fronthaube in Richtung Verriegelungsposition, stellen zusammen mit dem gemäß dem Hauptanspruch beanspruchten Gegenstand eine Sicherheitsvorrichtung mit einer besonders hohen Sicherheit dar.

Erfindungsgemäß weist die Sicherheitsvorrichtung während des Umschaltens der Drehfalle von der Hauptraststellung in die Vorraststellung eine mechanische Wirkverbindung zwischen dem elektrischen Antrieb und der Drehfalle auf. Die Sicherheitsvorrichtung stellt dabei in jeder Zwischenstellung der Drehfalle zwischen der Hauptraststellung und der Vorraststellung eine kraftübertragende Wirkverbindungskette ausgehend von dem elektrischen Antrieb über die Drehfalle bis zu dem Schlosshalter bereit.

Beispielsweise kann die mechanische Wirkverbindung durch ein Abtriebszahnrad, welches formschlüssig mit der Abtriebswelle des elektrischen Antriebes verbunden ist, und ein Antriebszahnrad, welches formschlüssig mit der Drehfalle verbunden ist, ausgebildet sein, wobei das Abtriebszahnrad mit dem Antriebszahnrad kämmt. Ein Antreiben der Drehfalle mithilfe des elektrischen Antriebes beim Umschalten von der Hauptraststellung in die Vorraststellung ermöglicht eine geringere Dimensionierung des Drehfallenfederelementes, wodurch Platz in umittelbarer Nähe zur Drehfalle eingespart werden kann. Eine besondere Ausgestaltung der Sicherheitsvorrichtung kann sogar gar kein Drehfallenfederelement vorsehen. Bevorzugt ist der elektrische Antrieb im Generatormodus betreibbar, um beim Auffangen der Fronthaube einen mechanischen Widerstand der Drehfalle gegen eine Bewegung der Fronthaube in Richtung der Schließstellung auszubilden.

In einer weiteren Ausführungsform kann die mechanische Wirkverbindung durch eine Schnecke, welche formschlüssig mit der Abtriebswelle des elektrischen Antriebes verbunden ist, und ein Schneckenrad, welches mit der Drehfalle formschlüssig verbunden ist, ausgebildet sein, wobei die Schnecke in das Schneckenrad greift. In jedem Fall meint eine mechanische Wirkverbindung, dass eine Bewegung der Abtriebswelle unmittelbar eine Bewegung der Drehfalle hervorruft, d.h. die Abtriebswelle mechanisch mit der Drehfalle gekoppelt ist.

Mittels der mechanischen Wirkverbindung zwischen dem elektrischen Antrieb und der Drehfalle ist es möglich und liegt im Rahmen der Erfindung, dass eine Bewegung der Fronthaube in Richtung Offenstellung während des Umschaltens der Drehfalle von der Hauptraststellung in die Vorraststellung steuerbar ist, d.h. dass sowohl eine Anfangsbeschleunigung der Fronthaube als auch ein Abbremsbeschleunigung kurz vor Erreichen der Vorraststellung der Drehfalle steuerbar ist, wobei die Anfangsbeschleunigung und die Abbremsbeschleunigung vorteilhafter Weise einen parabelförmigen Verlauf über der Zeit aufweisen. Zum Beispiel kann die Abbremsbeschleunigung bei Annäherung der Drehfalle an die Vorraststellung reduziert werden, wodurch ein Nachschwingen der Fronthaube minimiert werden kann, nachdem die Drehfalle die Vorraststellung erreicht hat. Dadurch ist der Schlosshalter einfacher zu greifen und es kann ein komfortableres Entriegeln der Fronthaube bereitgestellt werden, insbesondere wenn sich ein Bediener unmittelbar vor der Fronthaube befindet und den elektrischen Antrieb mithilfe einer Fernbedienung aktiviert.

Erfindungsgemäß ist also vorgesehen, dass die Sicherheitsvorrichtung während des Umschaltens der Drehfalle von der Vorraststellung in die Hauptraststellung eine mechanische Wirkverbindung zwischen dem elektrischen Antrieb und der Drehfalle aufweist. Dabei kann die mechanische Wirkverbindung wie oben beschrieben ausgebildet sein, d.h. zum Beispiel mittels Abtriebszahnrad und Antriebszahnrad oder mittels Schnecke und Schneckenrad.

Die mechanische Wirkverbindung zwischen dem elektrischen Antrieb und der Drehfalle während des Umschaltens der Drehfalle von der Vorraststellung in die Hauptraststellung bewirkt ein im Vergleich zum Stand der Technik kraftvolleres und insbesondere steuerbares Einrasten der Drehfalle in die Hauptraststellung. Ein kraftvolleres und insbesondere ein steuerbares Einrasten der Drehfalle ermöglicht eine Realisierung eines geringeren Spaltmaßes zwischen der Fronthaube im geschlossenen Zustand und einem weiteren an der Fronthaube angrenzenden Karosserieteil. In vorteilhafter Weise ist eine Kraftübertragung von dem elektrischen Antrieb auf die Drehfalle vorgesehen, welche bei Annäherung der Drehfalle an die Hauptraststellung zunimmt. Dadurch ist das elastische Element, welches bei geschlossener Fronthaube an der Fronthaube anliegt, über den elektrischen Antrieb gesteuert zusammenpressbar.

Besonders vorteilhaft kann mittels der mechanischen Wirkverbindung zwischen dem elektrischen Antrieb und der Drehfalle während des Umschaltens der Drehfalle von der Vorraststellung in die Hauptraststellung die Drehfalle in einer Position gehalten werden, bei welcher sich die Hauptrastkontur bei einem Einrastvorgang in Schließdrehrichtung unmittelbar vor der Gegenrastkontur der Sperrklinke befindet. Ein Halten der Drehfalle in dieser Position, beispielsweise für 10 bis 100 Millisekunden ermöglicht, dass der Einrastvorgang der Gegenrastkontur in die Hauptrastkontur beliebig verzögert werden kann. Hingegen muss bei einer Sicherheitsvorrichtung gemäß dem Stand der Technik eine Sperrklinkenfeder, welche die Gegenrastkontur über die Sperrklinke in die Hauptrastkontur bewegt, so ausgelegt werden, dass sie innerhalb eines möglichen Einrastzeitraumes, welcher bei einer Drehung der Drehfalle in Schließdrehrichtung mit dem Passieren der Hauptrastkontur an der Gegenrastkontur beginnt und mit einem Passieren der Hauptrastkontur an der Gegenrastkontur bei einer Drehung der Drehfalle in Öffnungsdrehrichtung endet, die Sperrklinke so schnell bewegt, dass die Gegenrastkontur in die Hauptrastkontur innerhalb des möglichen Einrastzeitraumes einrastet. Dies verlangt nach einer entsprechenden Federkraft, welche umso größer sein muss, je kürzer der Einrastzeitraum ist. Nach dem Stand der Technik ist eine Möglichkeit, den Einrastzeitraum zu verlängern, indem ein Spaltmaß zwischen der Fronthaube im geschlossenen Zustand und einem weiteren Karosserieteil, zum Beispiel einem Frontscheinwerfer, erhöht wird, da dadurch der Weg, welcher die Hauptrastkontur innerhalb des Einrastzeitraumes zurücklegt, vergrößert wird. Ein manuelles Halten der Fronthaube wäre in einer Stellung, bei welcher sich die Hauptrastkontur bei einem Einrastvorgang in Schließdrehrichtung unmittelbar vor der Gegenrastkontur der Sperrklinke befindet und das elastische Element zusammengepresst ist, bei einem geringen Spaltmaß zu kraftaufwendig.

Mittels der mechanischen Wirkverbindung zwischen dem elektrischen Antrieb und der Drehfalle während des Umschaltens der Drehfalle von der Vorraststellung in die Hauptraststellung kann die Dauer des Einrastzeitraumes beliebig erhöht werden, da die Drehfalle mittels des elektrischen Antriebes in einer beliebigen Position eine beliebige Zeitdauer gehalten werden kann. Somit ist eine kleinere Dimensionierung der Sperrklinkenfeder möglich, was Gewicht und Materialkosten spart. Auch kann das Spaltmaß zwischen der Fronthaube und dem weiteren Karosserieteil deutlich reduziert werden, da der Einrastzeitraum nicht mehr von dem Spaltmaß abhängt. Eine derartige Sicherheitsvorrichtung ist daher aus fertigungs- und konstruktionstechnischer Sicht praktischer als eine gemäß dem Stand der Technik.

Besonders vorteilhaft ist mittels des gesteuert zusammenpressbaren elastischen Elementes ein Spaltmaß zwischen der geschlossenen Fronthaube und zumindest einem weiteren Karosserieelement, zum Beispiel einem Frontscheinwerfer, veränderbar, wobei es möglich ist, Fertigungstoleranzen, welche ein Spaltmaß zwischen der Fronthaube und dem weiteren Karosserieelement beeinflussen, auszugleichen. Dies stellt eine fertigungstechnische Vereinfachung dar. Im Detail kann dies mit einer entlang der Öffnungs- bzw. Schließdrehrichtung justierbaren Hauptrastkontur der Drehfalle realisiert sein. Zum Beispiel kann die Hauptrastkontur unabhängig von der Vorrastkontur auf einer Scheibe angeordnet sein, welche in Öffnungsdrehrichtung bzw. in Schließdrehrichtung der Drehfalle mittels Rastelementen feststellbar ist. Im Detail können die Rastelemente über ein Festziehen, beispielsweise mittels einer Schraube, in justierbaren Rastpositionen feststellbar sein.

Weitere Vorteile, Merkmale und Einzelheiten der Erfindung ergeben sich aus der nachfolgenden Beschreibung zumindest eines bevorzugten Ausführungsbeispiels, auf die die Erfindung jedoch nicht beschränkt ist, sowie anhand der Figuren.

Diese zeigen in:
- Fig. 1: eine Schnittansicht einer Sicherheitsvorrichtung;
- Fig. 2: eine Schnittansicht eines Ausschnittes der Sicherheitsvorrichtung nach Fig. 1 mit einer Drehfalle in einer Öffnungsendstellung;
- Fig. 3: eine Schnittansicht eines Ausschnittes der Sicherheitsvorrichtung nach Fig. 1 mit der Drehfalle in einer Vorraststellung;
- Fig. 4: eine Schnittansicht eines Ausschnittes der Sicherheitsvorrichtung nach Fig. 1 mit der Drehfalle in einer Hauptraststellung;
- Fig. 5: eine Schnittansicht der Sicherheitsvorrichtung nach Fig. 1 mit der Drehfalle in einer Hauptraststellung und einer Fronthaube in einer Entriegelungsposition und in einer Verriegelungsposition;
- Fig. 6: eine Lagerung für die Fronthaube der Sicherheitsvorrichtung nach Fig. 1.

Fig. 1 zeigt eine Schnittansicht einer Sicherheitsvorrichtung 1 mit einer Fronthaube 2, welche eine Vorderkante 2.1 und eine Hinterkante 2.2 hat, einem Haubenschloss 3 und einer Lagerung 13. Die Lagerung 13 umfasst ein erstes Drehgelenk 14, welches mit einem Innenring 15, einem Außenring 16 und Wälzkörpern 17 ausgerüstet ist, und ein erstes Anschlusselement 18 sowie ein zweites Anschlusselement 19. Der Außenring 16 ist gleitend in einem Langloch 20 des ersten Anschlusselementes 18 geführt. Der Innenring 15 ist fest mit dem zweiten Anschlusselement 19, welches als Zapfen ausgestaltet ist, und das Anschlusselement 19 fest mit der Fronthaube 2 verbunden. In dieser Ausführungsform ist das erste Anschlusselement 18 an einem ortsfesten Bauteil der Sicherheitsvorrichtung angeordnet. Mittels der Wälzkörper 17 ist das erste Anschlusselement 18 drehbar mit dem zweiten Anschlusselement 19 gekoppelt, wobei das zweite Anschlusselement 19 gegenüber dem ersten Anschlusselement 18 in dem Langloch 20 verschiebbar ist.

Das Haubenschloss 3 weist eine Drehfalle 4 und einen elektrischen Antrieb 5 auf, welcher einen ersten Elektromotor 6 und einen zweiten Elektromotor 7 umfasst. Die Drehfalle 4 und eine Sperrklinke 12 sind jeweils an einem nicht dargestellten ortsfesten Bauteil der Sicherheitsvorrichtung 1 drehbar angeordnet, wobei sich die Drehfalle 4 in der in Fig. 1 gezeigten Stellung in der Hauptraststellung befindet. Die Fronthaube 2 ist in der in Fig. 1 mittels durchgezogenen Linien gezeigten Stellung geschlossen, d.h. sie befindet sich in einer Schließstellung. In der Schließstellung ist ein elastisches Element 8, wie zum Beispiel ein Dichtgummi, welches in der Schließstellung zwischen einem ortsfesten Bauteil 9 der Sicherheitsvorrichtung 1 und der Fronthaube 2 angeordnet ist, zusammengepresst. Die Offenstellung der Fronthaube 2 ist in Fig. 1 gestrichelt dargestellt. Weiterhin weist die Sicherheitsvorrichtung 1 einen Schlosshalter 10 auf, welcher zum Beispiel als Schließbügel ausgeführt sein kann und über ein Kopplungselement 11 an der Fronthaube 2 befestigt ist.

Fig. 2 zeigt eine Schnittansicht eines Ausschnittes der Sicherheitsvorrichtung 1, wobei sich die Drehfalle 4 in einer Öffnungsendstellung befindet. Die Drehfalle 4 weist einen Drehpunkt 23, eine Öffnungsdrehrichtung 21 und eine entgegengesetzt orientierte Schließdrehrichtung 22 auf. In der Öffnungsendstellung liegt die Drehfalle an einem nicht gezeigten Anschlag an. Weiterhin umfasst die Drehfalle 4 eine Vorrastkontur 24 und eine Hauptrastkontur 25 jeweils in Form eines Vorsprunges und ein Einlaufmaul 27, welches durch einen Fangarm 28 und einen Lastarm 29 gebildet ist. Die Vorrastkontur 24 und die Hauptrastkontur 25 können jeweils mit einer Gegenrastkontur 26 der Sperrklinke 12 zusammenwirken. Die Fronthaube 2 befindet sich in der in Fig. 2 gezeigten Stellung in einer Zwischenstellung zwischen der Offenstellung und der Schließstellung und ist entriegelt und freigegeben.

Fig. 3 zeigt eine Schnittansicht eines Ausschnittes der Sicherheitsvorrichtung 1, wobei sich die Drehfalle 4 in einer Vorraststellung befindet. In der Vorraststellung ist die Sperrklinke 12 mithilfe eines Sperrklinkenfederelementes 31, wie zum Beispiel einer Spann-, Druck- oder Spiralfeder, gegen die Drehfalle 4 gedrückt gehalten. Vorteilhafterweise ist die Drehfalle 4 in der Vorraststellung mittels eines Drehfallenfederelementes 32, wie zum Beispiel einer Spann-, Druck- oder Spiralfeder, in Öffnungsdrehrichtung 21 federbeaufschlagt, wodurch in der Vorraststellung die Vorrastkontur 24 gegen die Gegenrastkontur 26 in Öffnungsdrehrichtung 21 pressend positioniert ist.

Ausgehend von der in der Fig. 2 gezeigten Öffnungsendstellung der Drehfalle 4 stößt bei einer Bewegung der Fronthaube 2 in Richtung der Schließstellung der Fronthaube 2 der Schlosshalter 10 an den Fangarm 28 und wird mittels des Fangarmes 28 in Richtung eines inneren Endes 30 des Einlaufmauls 27 geführt, wobei sich die Drehfalle 4 in die Schließdrehrichtung 22 dreht. Bei der Drehung der Drehfalle 4 in Schließdrehrichtung 22 bis zumindest über die Vorraststellung der Drehfalle 4 hinaus passiert die Vorrastkontur 24 die Gegenrastkontur 26 und die Vorrastkontur 24 befindet sich in Schließdrehrichtung 22 gesehen vor der Gegenrastkontur 26, wobei die Gegenrastkontur 26 in die Vorrastkontur 24 einrasten kann und die Drehfalle 4 die in Fig. 3 gezeigte Vorraststellung einnimmt. In der Vorraststellung blockiert die Sperrklinke 12 eine Drehung der Drehfalle 4 in Öffnungsdrehrichtung 21.

In Fig. 3 ist die Fronthaube 2 mittels durchgezogenen Linien in einer Entriegelungsposition gezeigt, wobei die Fronthaube 2 entriegelt ist. Durch Drücken der Fronthaube 2 an der Vorderkante 2.1 in Richtung der Hinterkante 2.2 ist die Fronthaube 2 in die Verriegelungsposition überführbar, d.h. die Fronthaube 2 ist zwischen der Verriegelungsposition und der Entriegelungsposition manuell beweglich. Die Verriegelungsposition ist in Fig. 3 mittels gestrichelter Linien dargestellt. In der Verriegelungsposition befindet sich der Schlosshalter 10 im Eingriff mit der Drehfalle 4, welche sich in der Vorraststellung befindet, wobei die Fronthaube 2 verriegelt ist, d.h. eine Bewegung der Fronthaube 2 in Richtung Offenstellung blockiert ist. Aus Fig. 3 ist erkennbar, dass sich der Schlosshalter 10 in der Entriegelungsposition der Fronthaube 2 weiter entfernt von der Lagerung 13 befindet als in der Verriegelungsposition der Fronthaube 2.

Fig. 4 zeigt eine Schnittansicht eines Ausschnittes der Sicherheitsvorrichtung 1, wobei sich die Drehfalle 4 in der Hauptraststellung befindet. Die Hauptraststellung wird erreicht, indem die Drehfalle 4 von der Vorraststellung aus weiter in Schließdrehrichtung 22 gedreht wird. Dies kann in einer Ausführungsform durch ein Niederdrücken der Fronthaube 2 und in einer anderen Ausführungsform durch ein Antreiben der Drehfalle 4 mittels des ersten Elektromotors 6 bewirkt werden. So kann eine mechanische Wirkverbindung mittels eines Abtriebszahnrades 34, welches formschlüssig mit einer Abtriebswelle des ersten Elektromotors 6, verbunden ist, und eines Antriebszahnrades 35, welches mit der Drehfalle 4 formschlüssig verbunden ist, vorgesehen sein, wobei das Abtriebszahnrad 34 mit dem Antriebszahnrad 35 kämmt. Über diese mechanische Wirkverbindung ist die Drehfalle 4 beim Umschalten von der Vorraststellung hin zur Haupraststellung antreibbar.

Auch kann eine Bewegung der Drehfalle 4 in Richtung der Hauptraststellung mittels einer Kombination aus einem manuellen Niederdrücken und einem elektrischen Antreiben des ersten Elektromotors 6 bewirkt sein.

In vorteilhafter Ausführung wird der erste Elektromotor 6 zum Antreiben der Drehfalle in Schließdrehrichtung aktiviert, sobald eine Bewegung der Drehfalle 4 in Schließdrehrichtung erfasst wird, zum Beispiel mittels eines Sensors, welcher als Wendelpotentiometer ausgeführt sein kann. Ein Erfassen der Bewegung der Drehfalle 4 in Schließdrehrichtung kann weiterhin über ein Betreiben des ersten Elektromotors 6 im Generatorbetrieb ermöglicht sein, wobei eine Drehung der Drehfalle 4 in Schließdrehrichtung einen Stromfluss im ersten Elektromotor 6 generiert.

Bei der Drehung der Drehfalle 4 in Schließdrehrichtung 22 bis zumindest über die Hauptraststellung der Drehfalle 4 hinaus passiert die Hauptrastkontur 25 die Gegenrastkontur 26 und die Hauptrastkontur 25 befindet sich in Schließdrehrichtung 22 gesehen vor der Gegenrastkontur 26, wobei die Gegenrastkontur 26 in die Hauptrastkontur 24 einrasten kann und im Anschluss daran die Drehfalle 4 die Hauptraststellung einnimmt. Fig.4 zeigt weiterhin einen kreisförmigen ortsfesten Bremsblock zum Bremsen der Drehfalle 4 in Schließdrehrichtung, wobei in der Hauptraststellung ein Spiel zwischen der Drehfalle 4 und dem Bremsblock vorliegt, um ein Einrasten der Drehfalle in die Hauptraststellung zu ermöglichen.

In der Hauptraststellung umgreift das Einlaufmaul 27 den Schlosshalter 10 und die Sperrklinke 12 blockiert eine Drehung der Drehfalle 4 in Öffnungsdrehrichtung 21, wodurch die Fronthaube 2 verriegelt, geschlossen und in Richtung der Entriegelungsposition und in Richtung Offenstellung mittels des Lastarmes 29 der Drehfalle 4 blockiert ist. Vorzugsweise ist der Lastarm 29 derart ausgebildet, dass eine Hauptausrichtung des Lastarmes 29 in Richtung einer Öffnung des Einlaufmauls 27 mit einer Seitenkante der Fronthaube 2 einen Winkel 41 von mindestens 20 Grad einnimmt. In einer besonderen Ausgestaltung kann dieser Winkel 41 zwischen 20 und 29, in einer davon verschiedenen Ausführungsform zwischen 30 und 39, in einer anderen Variante zwischen 40 und 49 Grad betragen.

Neben einer Sicherung der Fronthaube 2 in Richtung Entriegelungsposition kann dies bei einem Frontalaufprall, bei welchem die Drehfalle 4 in der Hauptraststellung gegenüber der Fronthaube 2 entgegen der Fahrtrichtung des Kraftfahrzeuges verschoben wird, ein verstärktes Ziehen der Fronthaube 2 in Richtung der Drehfalle 4 und damit ein festeres Andrücken der Fronthaube 2 an ein weiteres Karosserieelement der Sicherheitsvorrichtung 1, zum Beispiel dem ortsfesten Bauteil 9, bewirken und somit eine Gefahr eines versehentlichen Entriegelns der Fronthaube 2 reduzieren und eine kompaktere und damit crashsichere Einheit aus Fronthaube 2 und dem weiteren Karosserieelement bereitstellen. Dieser Vorteil ist insbesondere durch ein bogenförmig ausgestaltetes Einlaufmaul 27 der Drehfalle 4 und durch die Drehfalle 4 als solche als Bestandteil der Sicherheitsvorrichtung 1 gegeben.

Nachdem die Gegenrastkontur 26 in die Hauptrastkontur 24 eingerastet ist, wird der erste Elektromotor 6, sofern dieser zum Umschalten von der Vorraststellung in die Hauptraststellung aktiviert wurde, deaktiviert. Der erste Elektromotor 6 kann zur Erfassung der Drehfallenstellung kurzzeitig in einem Generatormodus betrieben werden, vorzugsweise intermittierend zwischen Motormodus und Generatormodus betrieben werden, wobei im Generatormodus ein Stromsignal verschieden von Null generiert wird, sofern die Drehfalle die Hauptraststellung noch nicht erreicht hat. Nachdem die Drehfalle die Hauptraststellung eingenommen hat, ruht die Drehfalle und das Stromsignal im Generatormodus erreicht einen Nullwert. Eine derartige Betriebsart des ersten Elektromotors 6 ermöglicht es, auf einen Sensor für die Erfassung der Drehfallenstellung oder auf ein genaues Abstimmen des ersten Elektromotors 6 auf die Geometrie der Drehfalle 4 zu verzichten.

Soll die Fronthaube 2 ausgehend von der Hauptraststellung entriegelt werden, so wird zunächst die Drehfalle 4 von der Hauptraststellung in die Vorraststellung überführt. Dies kann dadurch bewirkt werden, dass der zweite Elektromotor 7, über ein Sperrklinkenabtriebszahnrad 36 und ein Sperrklinkenantriebszahnrad 33 die Sperrklinke 12 in die in Fig. 4 dargestellte gestrichelte Freigabeposition bewegt, in welcher die Drehfalle 4 in Öffnungsdrehrichtung freigegeben ist.

Erfindungsgemäß bewirkt der erste Elektromotor 6 ein Umschalten der Drehfalle 4 von der in Fig. 4 gezeigten Hauptraststellung in die in Fig. 3 gezeigte Vorraststellung, wobei die Sicherheitsvorrichtung 1 während dieses Umschaltens eine mechanische Wirkverbindung aufweist. Die mechanische Wirkverbindung ist durch das Abtriebszahnrad 34, welches formschlüssig mit der Abtriebswelle des ersten Elektromotors 6, verbunden ist, und das Antriebszahnrad 35, welches mit der Drehfalle 4 formschlüssig verbunden ist, ausgebildet, wobei das Abtriebszahnrad 34 mit dem Antriebszahnrad 35 kämmt. Bei diesem durch den ersten Elektromotor 6 angetriebenen Umschalten der Drehfalle 4 ist wie oben beschrieben ein intermittierender Betrieb des ersten Elektromotors 6 möglich, welcher zwischen einem Motormodus und einem Generatormodus abwechselt, wobei erfassbar ist, wann die Drehfalle 4 die Vorraststellung erreicht hat.

In einer davon verschiedene an sich nicht erfindungsgemäßen Ausführungsform dreht sich die Drehfalle 4 federbeaufschlagt mittels des Drehfallenfederelementes 32 von der Hauptraststellung in die Vorraststellung nachdem die Sperrklinke 12 die Freigabeposition erreicht hat. Gemäß einer Ausgestaltung der Erfindung kann ein zusammenwirkendes Antreiben der Drehfalle 4 mittels des Elektromotors 6 und des Drehfallenfederelementes 32 vorgesehen sein.

Fig. 5 zeigt die Sicherheitsvorrichtung mit der Drehfalle in der Vorraststellung. Nach dem Umschalten von der Hauptraststellung in die Vorraststellung der Drehfalle 4 befindet sich die Fronthaube 2 in der in Fig. 3 gestrichelt dargestellten bzw. in der in Fig. 5 mittels durchgezogenen Linien dargestellten Verriegelungsposition. In der in Fig. 5 gezeigten Vorraststellung ist die Fronthaube 2 von der Verriegelungsposition hin zu der in Fig. 5 gestrichelt dargestellten Entriegelungsposition mittels einer Beaufschlagung von Zug an der Vorderkante 2.1 maunuell überführbar. In der Entriegelungsposition ist der Schlosshalter 10 von der Drehfalle freigegeben und die Fronthaube 2 entriegelt und die Fronthaube 2 kann in die in Fig. 1 gezeigte Offenstellung bewegt werden.

Bei Erreichen der Offenstellung der Fronthaube 2 kann vorgesehen sein, dass die Drehfalle 4 von oder Vorraststellung in die in Fig. 2 gezeigte Öffnungsendstellung überführt wird. Vorteilhafterweise kann die Sperrklinke 12 mithilfe des zweiten Elektromotors 7 in die in Fig. 4 gezeigte Freigabeposition überführt werden, wobei eine federgetriebene Drehung der Drehfalle 4 hin zur Öffnungsendstellung bewirkt ist. In einer davon verschiedenen Ausführungsform kann eine Drehfalle 4 vorgesehen sein, welche keine wie die in Fig. 2 gezeigte Öffnungsendstellung aufweist, sondern in der Vorraststellung einen Anschlag berührt, welcher eine Drehung der Drehfalle 4 in Öffnungsdrehrichtung 21 blockiert. Eine Verwendung einer Drehfalle 4, welche sich nicht über die Vorraststellung hinaus bewegen lässt, ist insbesondere durch eine Verschiebbarkeit der Fronthaube 2 von der Verriegelungsposition in die Entriegelungsposition ermöglicht.

In einer besonderen Ausführungsform kann eine Anordnung des Schlosshalters 10 zu der Drehfalle 4 derart vorgesehen sein, dass die Fronthaube 2 beim Umschalten von der Hauptraststellung zur Vorraststellung um einen Weg 51, welcher ungefähr 10 cm betragen kann, angehoben wird. In vorteilhafter Weise ermöglicht ein solches Anheben ein ergonomisch günstiges Ergreifen der Vorderkante 2.1 der Fronthaube 2, so dass ein Ziehen der Fronthaube 2 erleichtert wird.

Fig. 6 zeigt eine Ausgestaltung der Lagerung 13 mit einem Blockierelement 61 und einer Ausnehmung 62 in dem ersten Anschlusselement 18. Das Blockierelement 61 ist bevorzugt fest an der Fronthaube 2 oder dem zweiten Anschlusselement 19 angeordnet und dreht sich bei einer Drehung der Fronthaube 2 in Richtung Offenstellung und Schließstellung mit. Eine solche Drehung des Blockierelementes 61 bewirkt ein Einschieben des Blockierelementes 61 in die Ausnehmung 62 und ein Blockieren einer Verschiebung des zweiten Anschlusselementes 19 gegenüber dem ersten Anschlusselement 18 in Richtung der Verriegelungsposition der Fronthaube 2, wobei diese Richtung mit dem Pfeil 63 dargestellt ist. Das Blockierelement 61 und die Fronthaube 2 sind in einem Zustand, in welchem das Blockierelement 61 in die Ausnehmung 62 eingeschobenen ist, in Fig. 6 gestrichelt dargestellt. Eine Sicherheitsvorrichtung mit einem Blockierelement hat den Vorteil, dass die Fronthaube 2 in der Offenstellung oder in einer Zwischenstellung nicht verschiebbar bzw. ausschließlich drehbar ausgestaltet ist.

In einer Ausführungsform, in welcher eine Drehung der Drehfalle 4 in Öffnungsdrehrichtung 21 über die Vorraststellung hinaus mittels eines Anschlages blockiert ist, ist der Schlosshalter 10 bei einer Bewegung der Fronthaube 2 von der Offenstellung hin zur Schließstellung dennoch mittels des Fangarmes 28 aufnehmbar, da das Blockierelement 61 eine in einer in Richtung Vorderkante 2.1 verschobenen Stellung der Fronthaube 2 und somit des Schlosshalters 10 bewirkt und der Schlosshalter 10 bei der Schließbewegung der Fronthaube 2 an dem Lastarm 29 vorbeigeführt wird.

## Patentansprüche

1. Sicherheitsvorrichtung (1), aufweisend eine Fronthaube (2) und ein Haubenschloss (3) mit einem Schlosshalter (10), für ein Kraftfahrzeug, wobei das Haubenschloss (3) eine Drehfalle (4) mit einer Vorraststellung und einer Hauptraststellung und einen elektrischen Antrieb (5), welcher ein Umschalten der Drehfalle (4) von der Hauptraststellung in die Vorraststellung bewirkt, aufweist, in der Hauptraststellung die Fronthaube (2) geschlossen und verriegelt ist, die Fronthaube (2) in der Vorraststellung der Drehfalle von einer Verriegelungsposition der Fronthaube (2), in welcher der Schlosshalter (10) im Eingriff mit der Drehfalle (4) steht und die Fronthaube (2) verriegelt ist, hin zu einer Entriegelungsposition der Fronthaube (2), in welcher der Schlosshalter (10) von der Drehfalle (4) freigegeben ist und die Fronthaube (2) entriegelt ist, manuell überführbar ist, wobei die Sicherheitsvorrichtung (1) während des Umschaltens der Drehfalle (4) von der Hauptraststellung in die Vorraststellung eine mechanische Wirkverbindung zwischen dem elektrischen Antrieb (5) und der Drehfalle (4) aufweist.

2. Sicherheitsvorrichtung (1) nach Anspruch 1,
**dadurch gekennzeichnet, dass**
die Sicherheitsvorrichtung (1) eine Lagerung (13) für die Fronthaube (2) umfasst, wobei die Lagerung (13) zumindest ein erstes Drehgelenk (14), vorzugsweise ein zweites Drehgelenk, ein erstes Anschlusselement (18) und ein zweites Anschlusselement (19) aufweist und das erste Drehgelenk (14) das erste Anschlusselement (18) drehbar mit dem zweiten Anschlusselement (19) koppelt und das zweite Anschlusselement (19) gegenüber dem ersten Anschlusselement (18) verschiebbar ist.

3. Sicherheitsvorrichtung (1) nach Anspruch 2,
**dadurch gekennzeichnet, dass**
das erste Drehgelenk (14) in einem Langloch (20) des ersten Anschlusselementes (18) oder des zweiten Anschlusselementes (19) geführt ist.

4. Sicherheitsvorrichtung (1) nach Anspruch 1, 2 oder 3,
**dadurch gekennzeichnet, dass**
sich der Schlosshalter (10) in der Entriegelungsposition der Fronthaube (2) weiter entfernt von der Lagerung (13) befindet als in der Verriegelungsposition der Fronthaube (2).

5. Sicherheitsvorrichtung (1) nach Anspruch 1, 2 oder 3,
**dadurch gekennzeichnet, dass**
sich der Schlosshalter (10) in der Entriegelungsposition der Fronthaube (2) näher an der Lagerung (13) befindet als in der Verriegelungsposition der Fronthaube (2).

6. Sicherheitsvorrichtung (1) nach einem der vorherigen Ansprüche,
**dadurch gekennzeichnet, dass**
die Fronthaube (2) in Richtung der Verriegelungsposition federbeaufschlagt ist.

7. Sicherheitsvorrichtung (1) nach einem der vorherigen Ansprüche,
**dadurch gekennzeichnet, dass**
die Sicherheitsvorrichtung (1) während eines Umschaltens der Drehfalle (4) von der Vorraststellung in die Hauptraststellung eine mechanische Wirkverbindung zwischen dem elektrischen Antrieb (5) und der Drehfalle (4) aufweist.

## Claims

1. Safety device (1), comprising a front hood (2) and a hood latch (3) having a latch holder (10), for a motor vehicle, wherein the hood latch (3) has a catch (4), which has a pre-ratchet position and a main ratchet position, and an electric drive (5), which causes the catch (4) to switch from the main ratchet position into the pre-ratchet position, the front hood (2) being closed and locked in the main ratchet position, it being possible to manually move the front hood (2) in the pre-ratchet position of the catch from a locking position of the front hood (2), in which the latch holder (10) is engaged with the catch (4) and the front hood (2) is locked, to an unlocking position of the front hood (2), in which the latch holder (10) is released from the catch (4) and the front hood (2) is unlocked, wherein the safety device (1) has a mechanical operative connection between the electric drive (5) and the catch (4) while the catch (4) is switched from the main ratchet position into the pre-ratchet position.

2. Safety device (1) according to claim 1, **characterized in that** the safety device (1) comprises a bearing (13) for the front hood (2), the bearing (13) having at least one first swivel joint (14), preferably a second swivel joint, a first connection element (18) and a second connection element (19), and the first swivel joint (14) rotatably coupling the first connection element (18) to the second connection element (19) and the second connection element (19) being displaceable relative to the first connection element (18).

3. Safety device (1) according to claim 2, **characterized in that** the first swivel joint (14) is guided in a slot (20) in the first connection element (18) or the second connection element (19).

4. Safety device (1) according to claim 1, claim 2 or claim 3, **characterized in that** the latch holder (10) is further away from the bearing (13) in the unlocking position of the front hood (2) than in the locking position of the front hood (2).

5. Safety device (1) according to claim 1, claim 2 or claim 3, **characterized in that** the latch holder (10) is closer to the bearing (13) in the unlocking position of the front hood (2) than in the locking position of the front hood (2).

6. Safety device (1) according to any of the preceding claims, **characterized in that** the front hood (2) is spring-loaded in the direction of the locking position.

7. Safety device (1) according to any of the preceding claims, **characterized in that** the safety device (1) has a mechanical operative connection between the electric drive (5) and the catch (4) while the catch (4) is switched from the pre-ratchet position into the main ratchet position.

## Revendications

1. Dispositif de sécurité (1) destiné à un véhicule automobile, présentant un capot avant (2) et une serrure de capot (3) comportant une gâche de serrure (10),
la serrure de capot (3) présentant un pêne pivotant (4) qui peut adopter une position de pré-encliquetage et une position d'encliquetage principale et comportant un système d'actionnement électrique (5) qui fait passer le pêne pivotant (4) de la position d'encliquetage principale à la position de pré-encliquetage, le capot avant (2) étant fermé et verrouillé dans la position d'encliquetage principale, et, dans la position de pré-encliquetage du pêne pivotant, le capot avant (2) pouvant être fait passer manuellement d'une position de verrouillage du capot avant (2), dans laquelle la gâche de serrure (10) est en prise avec le pêne pivotant (4) et verrouille le capot avant (2) à une position de déverrouillage du capot avant (2), dans laquelle la gâche de serrure (10) est libérée par le pêne pivotant (4) et le capot avant (2) est déverrouillé, le dispositif de sécurité (1) présentant une liaison fonctionnelle mécanique entre le système d'actionnement électrique (5) et le pêne pivotant (4) pendant le passage du pêne pivotant (4) de la position d'encliquetage principale à la position de pré-encliquetage.

2. Dispositif de sécurité (1) selon la revendication 1,
**caractérisé en ce que**
le dispositif de sécurité (1) comprend un palier (13) destiné au capot avant (2), le palier (13) présentant au moins une première articulation pivotante (14), de préférence une seconde articulation pivotante, un premier élément de liaison (18) et un second élément de liaison (19), et la première articulation pivotante (14) accouplant en rotation le premier élément de liaison (18) avec le second élément de liaison (19) et le second élément de liaison (19) étant déplaçable par rapport au premier élément de liaison (18).

3. Dispositif de sécurité (1) selon la revendication 2,
**caractérisé en ce que**
la première articulation pivotante (14) est guidée dans un trou allongé (20) du premier élément de liaison (18) ou du second élément de liaison (19).

4. Dispositif de sécurité (1) selon la revendication 1, 2 ou 3,
**caractérisé en ce que**,
dans la position de déverrouillage du capot avant (2), la gâche de serrure (10) se trouve plus loin du palier (13) que dans la position de verrouillage du capot avant (2).

5. Dispositif de sécurité (1) selon la revendication 1, 2 ou 3,
**caractérisé en ce que**,
dans la position de déverrouillage du capot avant (2), la gâche de serrure (10) se trouve plus près du palier (13) que dans la position de verrouillage du capot avant (2).

6. Dispositif de sécurité (1) selon l'une des revendications précédentes,
**caractérisé en ce que**
le capot avant (2) est sollicité par un ressort dans la direction de la position de verrouillage.

7. Dispositif de sécurité (1) selon l'une des revendications précédentes,
**caractérisé en ce que**
le dispositif de sécurité (1) présente une liaison fonctionnelle mécanique entre le système d'actionnement électrique (5) et le pêne pivotant (4) pendant un passage du pêne pivotant (4) de la position de pré-encliquetage à la position d'encliquetage principale.
